# FASCICULE DE BREVET EUROPEEN

(11) **EP 1 602 637 B1**
(45) Date de publication et mention de la délivrance du brevet: **19.11.2008**
(21) Numéro de dépôt: 05291116.1
(22) Date de dépôt: 24.05.2005
(51) Int. Cl.: C07C 7/144

(54) **Procédé d'amelioration de coupes essences et de transformation en gazoles**
Verfahren zur Verbesserung von Benzinschnitten und zur Umwandlung zu Gasölen
Process for upgrading naphtha fractions and conversion to gasoils.

(30) Priorité: 04.06.2004 FR 0406096
(43) Date de publication de la demande: 07.12.2005
(73) Titulaire: Institut Français du Pétrole, 92852 Rueil Malmaison Cédex (FR)
(72) Inventeur: Briot, Patrick, 38260 Pommier de Beaurepaire (FR); Baudot, Arnaud, 69003 Lyon (FR); Coupard, Vincent, 69120 Vaulx en Velin (FR); Methivier, Alain, 69004 Lyon (FR)

(56) Documents cités:
- DE-A1- 3 030 998
- US-A1- 2003 171 632
- US-A1- 2004 033 370

## Description

### DOMAINE DE L'INVENTION

La présente invention se rapporte à un procédé permettant de façon simple et économique de moduler les productions respectives d'essence et de gazole. Plus précisément, selon le procédé objet de la présente demande, il est possible de transformer une charge initiale d'hydrocarbures comprenant de 4 à 15 atomes de carbone, et de préférence de 4 à 11 atomes de carbone, en une fraction essence d'indice d'octane amélioré par rapport à celui de la charge, et une fraction gazole à fort indice de cétane.

Il est connu (Carburants et Moteurs de J.C. Guibet, Edition Technip, tome I (1987)) que la nature chimique des oléfines contenues dans les essences contribue fortement à l'indice d'octane desdites essences. Les oléfines peuvent être classées pour cette raison en deux catégories distinctes :
a) les oléfines ramifiées qui possèdent de bons indices d'octane. Cet indice d'octane augmente avec le nombre de ramifications et diminue avec la longueur de chaîne.
b) les oléfines linéaires qui possèdent un faible indice d'octane et cet indice d'octane diminue fortement avec la longueur de chaîne.

Le but de la présente invention est, à partir d'une coupe essence ayant de 4 à 15 atomes de carbone, et préférentiellement de 4 à 11 atomes de carbone de produire une coupe essence à indice d'octane amélioré par rapport à celui de la coupe de départ, et une coupe gazole d'indice de cétane au moins égal à 35, et préférentiellement supérieur à 45.

Par ailleurs, les effluents issus des procédés de conversion de résidus plus ou moins lourds de la distillation atmosphérique ou sous vide du pétrole brut tels que, par exemple, les coupes essences issues du procédé de craquage catalytique en lit fluidisé (FCC), ont une teneur en oléfines généralement comprise entre 10 et 80%.

Lesdits effluents entrent dans la composition des essences commerciales à hauteur de 20 à 40% selon l'origine géographique (27% en Europe de l'Ouest et 36% aux USA).

Il est vraisemblable que dans le cadre de la protection de l'environnement, les normes concernant les essences commerciales soient orientées dans les années à venir vers une réduction de plus en plus sévère de la teneur en oléfines autorisées dans les dites essences.

Il découle des différents points qui précèdent que la production d'essences à faible taux d'oléfines, mais conservant un indice d'octane acceptable ne pourra se faire qu'en sélectionnant comme base pour essence, exclusivement ou en très fortes proportions, les oléfines ramifiées à fort indice d'octane.

L'un des objets de la présente invention est de séparer d'une charge essence initiale, issue du procédé de craquage catalytique en lit fluidisé les oléfines linéaires des oléfines ramifiées.

Un autre objet de la présente invention est de fournir une solution permettant une flexibilité accrue de la gestion des produits issus la raffinerie.

Plus précisément, l'utilisation du présent procédé peut permettre de façon avantageuse de moduler les proportions essence/gazole obtenues en sortie de raffinerie suivant les besoins du marché.

### EXAMEN DE L'ART ANTERIEUR

On connaît différents procédés de transformation des oléfines permettant d'augmenter leur indice d'octane.

Par exemple, on peut citer l'alkylation aliphatique entre des paraffines et des oléfines afin de produire des coupes essences à haut indice d'octane. Ce procédé peut utiliser des acides minéraux tel que l'acide sulfurique (Symposium on Hydrogen Transfer in Hydrocarbon Processing, 208^{th} National Meeting, American Chemical Society -Août 1994 qu'on peut traduire par "Symposium sur le transfert d'hydrogène dans les procédés portant sur des hydrocarbures"), des catalyseurs solubles dans un solvant (EP 0714871), ou des catalyseurs hétérogènes (US 4,956,518).

A titre d'exemple, les procédés d'addition sur l'isobutane d'alcènes possédant entre 2 et 5 atomes de carbone permettent de produire des molécules très ramifiées possédant entre 7 et 9 atomes de carbone, et en général caractérisées par de hauts indices d'octane.

On connaît d'autres transformations mettant en oeuvre des procédés d'éthérification des oléfines ramifiées, tels que par exemple ceux décrits dans les brevets US 5,633,416 et EP 0451989. Ces procédés permettent de produire des éthers de type MTBE (méthyl tertio butyl éther), ETBE (ethyl tertio butyl éther) et TAME (tertio amyl méthyl éther), composés bien connus pour améliorer l'indice d'octane des essences.

Selon une troisième voie, les procédés d'oligomérisation, basés essentiellement sur la dimérisation et la trimérisation d'oléfines légères généralement issues du procédé de craquage catalytique, et possédant entre 2 et 4 atomes de carbone, permettent la production de coupes essences ou de distillats.

Par exemple, le procédé décrit dans le brevet EP 0734766. permet d'obtenir principalement des produits ayant 6 atomes de carbone quand l'oléfine utilisée est du propylène, et 8 atomes de carbone quand l'oléfine est du butène linéaire.

Ces procédés d'oligomérisation sont bien connus pour donner des coupes essences possédant de bons indices d'octane, mais lorsqu'ils sont réalisés dans des conditions favorisant la formation de coupes plus lourdes, ils génèrent des coupes gasoils à très faible indice de cétane. De tels exemples sont par ailleurs illustrés par les brevet US 4,456,779 et US 4,211,640.

Le brevet US 5,382,705 propose de coupler les procédés d'oligomérisation et d'éthérification précédemment décrits afin de produire à partir d'une coupe C₄, des éthers alkyls tertiaires tel que le MTBE ou L'ETBE et des lubrifiants.

La demande de brevet US 2003/0 171 632 A1 décrit un procédé de production de coupe gasoil comprenant une étape d'oligomérisation sur un catalyseur acide à base de géolithe.

### DESCRIPTION SOMMAIRE DE L'INVENTION

L'invention concerne un procédé de transformation d'une coupe essence issue du procédé de craquage catalytique en lit fluidisé contenant de 4 à 15 atomes de carbone et préférentiellement de 4 à 11 atomes de carbone, et comprenant des oléfines linéaires et ramifiées, ledit procédé comprenant les étapes suivantes :
a) une étape de séparation par membrane de la charge hydrocarbonée dans des conditions permettant la séparation sélective de la majorité des oléfines linéaires présentes dans ladite charge, la coupe contenant la majorité des oléfines ramifiées constituant une essence à fort indice d'octane, c'est à dire supérieur à celui de la charge, ladite étape étant réalisée à une température comprise entre 80°C et 300°C et au moyen d'une membrane à base de géolithe MFI,
b) une étape de traitement des oléfines linéaires contenues dans les effluents issus de l'étape de séparation sur membrane dans les conditions suivantes; pression comprise entre 0,3 et 4 MPa, rapport débit volumique de charge sur volume de catalyseur (VVH) compris entre 0,2 litres/litres.heure et 10 litres/litre.heure, température comprise entre 100°C et 250°C, le catalyseur utilisé comprenant au moins un métal du groupe VIB.
c) une étape de séparation par distillation des effluents issus de l'étape d'oligomérisation en au moins deux coupes :
   - une coupe légère dite coupe δ, comprenant les hydrocarbures dont le point d'ébullition final est inférieur à une température comprise entre 150°C et 200°C, ladite coupe δ étant toute entière mélangée à l'effluent de l'unité de séparation par membrane contenant la majorité des oléfines ramifiées (coupe δ)
   - une coupe lourde dite coupe η, comprenant les hydrocarbures dont le point d'ébullition initial est supérieur à une température comprise entre 150°C et 200°C,
d) une étape d' hydrogénation de la coupe lourde η dans des conditions d'obtention d'un gazole à fort indice de cétane, c'est à dire au moins égal à 35 et préférentiellement supérieur à 45.

La coupe légère δ issue de l'étape de séparation par distillation et comprenant la majorité des paraffines linéaires et une partie des oléfines linéaires, est toute entière mélangée à l'effluent de l'unité de séparation par membrane contenant la majorité des oléfines ramifiées.

L' étape d'oligomérisation est effectuée en présence d'un catalyseur comprenant au moins un métal du groupe VIB de la classification périodique.

L' étape de séparation des oléfines et paraffines linéaires d'une part, et des oléfines et paraffines ramifiées d'autre part, est réalisée dans une unité dite de séparation par membrane qui utilise une membrane à base de géolithe MFI.

En ce qui concerne les membranes à base de zéolithes, on peut plus particulièrement citer les membranes à base de zéolithes de type MFI ou ZSM-5, natives ou ayant été échangées avec des ions H+; Na +; K+; Cs+; Ca+; Ba+.

Dans certains cas, le procédé selon l'invention pourra comprendre une étape d'élimination d'au moins une partie des impuretés azotés ou basiques contenus dans la charge initiale d'hydrocarbures, la dite étape de purification étant située en amont de l'étape de séparation par membrane.

La charge initiale d'hydrocarbure est issue d'un procédé de craquage catalytique, en lit fluidisé. Elle pourra être traitée séparément ou en mélange avec d'autres charges tout en respectant le fait que le mélange résultant aura un nombre d'atomes de carbone toujours compris entre 4 et 15 atomes de carbone, et préférentiellement compris entre 4 et 11 atomes de carbone.

Un exemple de charge pouvant être mélangée à la charge de départ est la coupe essence de distillation directe du brut de point final généralement proche de 200°C.

### DESCRIPTION DETAILLEE DE L'INVENTION

L'invention sera mieux comprise à la lecture de la figure 1 qui correspond au schéma de procédé selon l'invention.

La figure 1 représente un schéma du procédé selon l'invention comportant une unité de purification de la charge A qui est optionnelle, une unité de séparation sur membrane B, une unité d'oligomérisation C, une unité de séparation par distillation ou flash D et une unité d'hydrogénation E.

Selon la figure 1, la charge hydrocarbonée est acheminée par la ligne 1 vers une unité A de purification.

Cette unité A permet d'éliminer une grande partie des composés azotés et/ou basiques contenues dans la charge. Cette élimination, bien que facultative, est nécessaire lorsque la charge hydrocarbonée comprend un fort taux de composés azotés et/ou basiques, car ceux-ci constituent un poison pour les catalyseurs des étapes suivantes du présent procédé.

Lesdits composés peuvent être éliminés par adsorption sur un solide acide. Ce solide peut être choisi dans le groupe formé par les silicoaluminates, les titanosilicates, les oxydes mixtes alumine titane, les argiles, les résines.

Le solide peut également être choisi parmi les oxydes mixtes obtenus par greffage d'au moins un composé organométallique, organosoluble ou aquasoluble, d'au moins un élément choisi dans le groupe formé par le titane, le zirconium, le silicium, le germanium, l'étain, le tantale, le niobium, sur au moins un support oxyde tel que l'alumine (formes gamma, delta, éta, seules ou en mélange) la silice, les silices alumines, les silices titane, les silices zircone, les résines échangeuses d'ions type Amberlyst, ou tout autre solide présentant une acidité quelconque.

Un mode particulier de réalisation de l'invention peut consister à mettre en oeuvre un mélange d'au moins deux des catalyseurs précédemment décrits.

La pression de l'unité de purification de la charge est comprise entre la pression atmosphérique et 10 MPa, de préférence entre la pression atmosphérique et 5 MPa, et on choisira de préférence une pression sous laquelle la charge se trouve à l'état liquide.

Le rapport du débit volumique de charge sur le volume de solide catalytique (appelé VVH) est le plus souvent compris entre 0,05 litre /litre.heure et 50 litres /litre.heure, et de préférence compris entre 0,1 litre/litre.heure et 20 litres /litre.heure, et de manière encore préférée entre 0,2 litre /litre.heure et 10 litres /litre.heure .

La température de l'unité de purification est comprise entre 15°C et 300°C, de préférence entre 15°C et 150°C, et très préférentiellement entre 15°C et 60°C.

L'élimination des composés azotés et/ou basiques contenus dans la charge peut également être effectuée par lavage par une solution aqueuse acide, ou par tout autre moyen équivalent connu de l'homme de l'art.

La charge purifiée dite coupe α est acheminée par la ligne 2 vers l'unité B de séparation sur membrane. Dans l'unité B, les oléfines et paraffines linéaires formant la coupe β, sont séparées sur une membrane du reste de la coupe essence et sont évacuées par la ligne 3 pour alimenter une unité d'oligomérisation C.

La coupe ne contenant plus d' oléfines et de paraffines linéaires est évacuée de l'unité B par la ligne 7. Cette coupe dite coupe γ, dont la teneur en oléfines a notablement diminué puisqu'elle ne contient plus que les oléfines branchées, possède un indice d'octane amélioré par rapport à la coupe essence initiale.

L'étape de séparation par membrane réalisée sur l'unité B met en oeuvre une membrane à base de géolithes MFI.

De nombreux travaux de la littérature font référence aux membranes à base de film formé de tamis moléculaire, tels que les zéolithes de type MFI, qui permettent de séparer de manière très efficace les paraffines linéaires des paraffines branchées grâce à un mécanisme de sélectivité diffusionnelle.

Tous les types de membrane à base de zéolithes MFI, que ce soient les membranes à base de silicalite, à base de zéolithe MFI complètement désaluminée, présentent une sélectivité normale/isoparaffines et peuvent donc être utilisées dans le cadre de la présente invention.

Parmi ces zéolithes de type MFI, on peut citer celles décrites dans les articles ou communications suivants:
- van de Graaf, J.M., van der Bijl, E., Stol, A., Kapteijn, F., Moulijn, J.A., dans Industrial Engineering Chemistry Research, 37, 1998, 4071-4083 (traduction en français: "Recherche en genie des procédés industriels") ;
- Gora, L., Nishiyama, N., Jansen, J.C., Kapteijn, F., Teplyakov, V., Maschmeyer, Th., dans Separation Purification Technology, 22-23, 2001, 223-229 (traduction en français: "Technologies de séparation / purification");
- Nishiyama, N., Gora, L., Teplyakov, V., Kapteijn, F., Moulijn, J.A., dans SeparationPurification Technology, 22-23, 2001, 295-307 (traduction en français: "Technologies de séparation /purification").

Parmi les membranes à base de zéolithes ZSM-5 natives, on peut citer les communications suivantes:
- Coronas, J., Falconer, J.L., Noble, R.D., dans AIChE Journal, 43, 1997, 1797-1812 (traduction en français: "Journal de l'Association de Ingénieurs en Génie des Procédés")
- Gump, C.J., Lin, X., Falconer, J.L., Noble, R.D., dans Journal of Membrane Science, 173, 2000, 35-52 (traduction en français: "Journal de la science des membranes").

Enfin parmi les membranes ayant été échangées avec des ions de type H+, Na+, K+, Cs+, Ca+ ou Ba+ on peut citer Aoki, K., Tuan, V.A., Falconer, J.L., Noble, R.D., dans Microporous Mesoporous Materials, 39, 2000, 485-492 (traduction en français: "Matériaux microporeux et mésoporeux").

Les valeurs publiées de sélectivité n-C4/i-C4 en mélange, obtenues avec ce type de membrane, varient entre 10 et 50 suivant les conditions opératoires. On pourra sur ce point consulter la publication van de Graaf, J.M., van der Bijl, E., Stol, A., Kapteijn, F., Moulijn, J.A., dansIndustrial Engineering Chemistry Research, 37, 1998, 4071-4083 (traduction en français: "Recherche en génie des procédés industriels").

Les sélectivités de séparation observées avec des membranes à base de zéolithes MFI appliquées à la séparation n-hexane / diméthylbutane sont encore plus élevées :
- 200 à 400 tel que cité dans la publication de Coronas, J., Noble, R.D., Falconer, J.L., dans Ind. Eng. Chem. Res., 37, 1998, 166-176 (traduction en français:" Recherche en génie des procédés industriels"),
- de 100 à 700 (Gump, C.J., Noble, R.D., Falconer, J.L., dans Ind. Eng. Chem. Res. , 38, 1999, 2775-2781- traduction en français: "Recherche en génie des procédés industriels"),
- de 600 à plus de 2000 (Keizer, K., Burggraaf, A.J., Vroon, Z.A.E.P., Verweij, H., dansJournal of Membrane Science, 147, 1998, 159-172 - traduction en français: "Journal de la science des membranes").
La sélectivité de ce type de membrane est essentiellement basée sur une différence de diffusivité entre les composés linéaires, diffusants plus rapidement car offrant un diamètre cinétique sensiblement plus faible que le diamètre des micropores de la zéolithe, et les composés branchés, diffusants plus lentement car ayant un diamètre cinétique proche de celui des micropores.

Les paraffines et leurs homologues oléfiniques branchées ou linéaires ayant un diamètre cinétique très proche, les membranes à base de zéolithe MFI offrent finalement des sélectivités normale/iso oléfines élevées, proches de celles observées pour les normale/iso paraffines dans des conditions opératoires similaires.

La température de fonctionnement de la membrane sera comprise entre 80°C et 300°C.

Les oléfines et paraffines linéaires (coupe β) séparées de la coupe essence dans l'unité B, sont envoyées dans un réacteur d'oligomérisation, représenté par l'unité C, au moyen de la ligne 3.

Cette unité C contient un catalyseur acide. Les hydrocarbures présents dans le mélange de paraffines et d' oléfines linéaires subissent des réactions d'oligomérisation modérées, c'est à dire en général des dimérisations ou des trimérisations, les conditions de la réaction étant optimisées pour la production d'une majorité d'hydrocarbures dont le nombre de carbone est compris entre 9 et 25, et de préférence entre 10 et 20.

Le catalyseur utilisé pour effectuer l'oligomérisation comprend au moins un métal du groupe VIB de la classification périodique, et avantageusement un oxyde dudit métal. Ledit catalyseur peut comprendre en outre un support oxyde choisi dans le groupe formé par les alumines, les titanates, les silices, les zircones, les alumino-silicates.

La pression de l'unité C est le plus souvent telle que la charge se trouve sous forme liquide.

Cette pression est comprise entre 0,3 MPa et 4 MPa.

Le rapport du débit volumique de charge sur le volume de catalyseur (encore appelé vitesse volumique horaire ou VVH) est compris entre 0,2 litre/litre.heure et 10 litres/litre.heure .

Il a été trouvé par le demandeur que, dans les conditions de pression et de VVH précédentes, la température de réaction devait être comprise entre 100°C et 250°C pour optimiser la qualité des produits finalement obtenus.

L'effluent issu de l'unité C est alors envoyé par l'intermédiaire de la ligne 4 dans une ou plusieurs colonnes de distillation représentées sur le schéma par l'unité D. Cette unité D peut être également un ballon flash ou tout autre moyen connu de l'homme de l'art permettant de séparer les effluents en au moins deux coupes distinctes par leur point d'ébullition :
- une coupe δ dite légère, dont le point final de distillation est compris entre environ 150°C et environ 200°C, de préférence entre 150°C et 180°C . Cette coupe est mélangée, toute entière à l'effluent de l'unité B ou coupe γ, pour former une essence à indice d'octane amélioré par rapport à celui de la charge de départ.
- une coupe η dite lourde, dont le point initial de distillation est compris entre environ 150°C et environ 200°C, de préférence entre 150°C et 180°C. Cette coupe est transportée par la ligne 6 vers l'unité E.

La coupe lourde η est une coupe dont le point initial correspond à une coupe gazole. Cette coupe peut être hydrogénée dans une unité E d'hydrogénation classique en présence d'un catalyseur et dans des conditions opératoires bien connues de l'homme de l'art. L'effluent de l'unité E constitue un gazole à indice de cétane supérieur à 35, et préférentiellement supérieur à 45.

### Exemples

Les exemples qui suivent permettent d'illustrer les avantages liés à la présente invention.

L'exemple 1 est selon l'invention et sera mieux compris en suivant le schéma de la figure 1.

L'exemple 2 est un exemple comparatif.

Les exemples 1 et 2 ont en commun les unités A, C, D et E. La seule différence est que l'exemple 2 ne comporte pas l'unité de séparation sur membrane B.

### Exemple 1 (selon l'invention):

Dans cet exemple, la charge est une essence de FCC de point d'ébullition compris entre 40°C et 150°C. Cette essence contient 10 ppm d'azote.

Cette charge est envoyée dans un réacteur de purification A contenant un solide constitué d'un mélange de 20% d'alumine et 80% poids de zéolithe du type Mordénite. La zéolithe utilisée dans le présent exemple possède un rapport silicium/aluminium de 45.

La pression de l'unité de purification est de 0,2 MPa.

Le rapport du débit volumique de la charge sur le volume de solide acide (VVH) est de 1 litre/litre.heure. La température du réacteur est de 20°C.

Le tableau 1 donne la composition de la charge initiale et celle de l'effluent issu de l'unité A. Le débit de charge est de 1 kg/h.

**Tableau 1 : Caractéristiques de la charge et de l'effluent de l'unité A.**

| | Charge de l'unité A | Effluent de l'unité A (coupe α) |
|---|---|---|
| Azote (ppm) | 10 | 0,2 |
| Paraffines (%poids) | 25,2 | 25,1 |
| Naphtènes (% poids) | 9,6 | 9,8 |
| Aromatiques (% poids) | 34,9 | 35 |
| Oléfines (% poids) | 30,3 | 30,1 |

L'effluent de l'unité A est ensuite envoyé dans un réacteur membranaire B, la membrane étant constituée d'un support à base d'alumine α sur lequel est déposée une couche de zéolithe MFI d'une épaisseur comprise entre 5 et 15 µm.

La pression du réacteur membranaire est égale à 1 bar (0,1 MPa) et la température à 150°C.

Le tableau 2 donne la composition des effluents issus de l'unité B (coupe β; γ).

**Tableau 2 : caractéristiques des effluents de l'unité B.**

| | Coupe β | Coupe γ |
|---|---|---|
| Rendement (%) (par rapport à la coupe α) | 8,8 | 91,2 |
| Production (g/h) | 88 | 912 |
| Paraffines (%poids) | 45,5 | 23,1 |
| Naphtènes (% poids) | | 10,7 |
| Aromatiques (% poids) | | 38,5 |
| Oléfines (% poids) | 54,5 | 27,7 |

La coupe β issue de l'unité de séparation par membrane B est introduite dans un réacteur d'oligomérisation C contenant un catalyseur constitué d'un mélange à 50% poids de zircone et à 50% poids de H₃PW₁₂O₄₀.

La pression de l'unité d'oligomérisation C est de 2 MPa, le rapport du débit volumique de charge sur le volume de catalyseur est égale à 1,5 litres/litre.heure. La température est fixée à 170°C.

On obtient en sortie de l'unité C un effluent qui est ensuite séparé en 2 coupes dans une colonne à distiller D: une coupe légère δ et une coupe lourde η dont les compositions et rendements sont données dans le tableau 3 ci dessous:

**Tableau 3 : Production et composition des coupes δ et η**

| | Coupe δ | Coupe η |
|---|---|---|
| Production (g/h) | 39,6 | 48 |
| Paraffines (%) | 100 | |
| Oléfines (%) | | 100 |

La coupe lourde η est envoyée dans un réacteur d'hydrogénation E contenant un catalyseur comprenant un support alumine sur lequel sont déposés du nickel et du molybdène (commercialisé par AXENS sous l'appellation commerciale HR 348, marque déposée).

La pression de l'unité est de 5 MPa.

Le rapport du débit volumique de charge sur le volume de catalyseur est égale à 2 litres /litre.heure.

Le rapport du débit volumique d'hydrogène injecté sur le débit volumique de charge est égal à 600 litres/litre. La température du réacteur est de 320°C. Les caractéristiques de l'effluent issu de l'étape E sont présentés dans le tableau 4.

**Tableau 4 : caractéristiques de l'effluent issu de l'unité E**

| | Effluent de l'unité E |
|---|---|
| Densité à 20°C (kg/l) | 0,787 |
| Soufre (ppm) | 1 |
| Cétane moteur | 55 |

La coupe légère δ d'intervalle de distillation 40°C-200°C issue de l'unité D, est mélangée à la coupe γ issue de l'unité B. Les propriétés du mélange des coupes γ et δ sont présentées dans le tableau 5 et comparées à celles de la coupe α de départ.

**Tableau 5 : Comparaison des caractéristiques de la coupe initiale α et de la coupe finale γ + δ**

| | Coupe α | Coupes γ + δ |
|---|---|---|
| Production (g/l) | 1000 | 951,6 |
| Paraffines (%poids) | 25,2 | 26,2 |
| Naphtènes (% poids) | 9,6 | 10 |
| Aromatiques (% poids) | 34,9 | 36,2 |
| Oléfines (% poids) | 30,3 | 26,5 |
| Indice d'octane RON | 92 | 96 |

Le présent procédé permet d'obtenir à partir d'une coupe essence issue d'une unité de FCC une coupe essence (coupe γ + δ) présentant un indice d'octane amélioré par rapport à la coupe initiale (96 contre 92) et une coupe gazole, effluent de l'unité E, à fort indice de cétane (55), compatible avec une commercialisation aux spécifications européennes et US.

### Exemple 2 selon l'art antérieur:

Cet exemple correspond à l'art antérieur et consiste à envoyer directement vers une unité d'oligomérisation une coupe essence après purification, sans séparation préalable des oléfines linéaires et ramifiées. Les effluents issus de l'oligomérisation sont séparés en une coupe légère et une coupe lourde , notées respectivement δ' et η'.

Dans cet exemple, l'étape A est une étape de purification de la charge identique à celle de l'exemple 1 selon l'invention. L'effluent de l'étape A est envoyé dans l'étape C d'oligomérisation sans passer par l'étape B de séparation sur membrane, c'est-à-dire sans séparer les oléfines linéaires et ramifiées. Le catalyseur utilisé et les conditions opératoires de l'étape C sont identiques à ceux de l'exemple 1 selon l'invention.

A l'issue de l'étape C d'oligomérisation, l'effluent de l'étape C est séparé en 2 coupes dans une colonne à distiller D identique à celle de l'exemple 1 :
- une coupe légère δ' d'intervalle de distillation 40°C-200°C avec un rendement poids de 70%,
- une coupe lourde η' comprenant les hydrocarbures dont le point de distillation initial est supérieur à 200°C , avec un rendement poids de 30%.

La coupe lourde η' est envoyée dans un réacteur d'hydrogénation E contenant un catalyseur à base d'alumine sur laquelle sont déposés du nickel et du molybdène.

La pression de l'unité de l'étape E est de 5 MPa, le rapport du débit de charge sur le volume de catalyseur est égale à 2 litres /litre.heure.

Le rapport du débit d'hydrogène injecté sur le débit de charge est égal à 600 litres/litre.

La température du réacteur est de 320°C.

Les caractéristiques de l'effluent issus de l'étape E qui a les caractéristiques d'un gazole, sont présentés dans le tableau 6.

**Tableau 6 : caractéristiques de l'effluent issu de l'étape E**

| | Effluent de l'étape E |
|---|---|
| Densité à 20°C (kg/l) | 0,787 |
| Soufre (ppm) | 1 |
| Indice cétane moteur | 35 |

On constate que l'indice de cétane du gazole obtenu lorsque l'oligomérisation est effectuée sans séparer préalablement les composés linéaires des composés ramifiés est nettement inférieur à celui obtenu dans l'exemple 1 selon l'invention. Le gasoil de l'exemple 2 selon l'art antérieur est impropre à la commercialisation ce qui n'est pas le cas de celui obtenu dans l'exemple 1 selon l'invention.

De même, la coupe essence finale η' possède un indice d'octane inférieur à celui obtenu dans l'exemple 1 selon l'invention, ce qui peut rendre sa commercialisation problématique.

Les propriétés de cette coupe essence η' sont comparées à celles de la coupe essence initiale (coupe α) dans le tableau 7 ci dessous:

**Tableau 7: caractéristiques comparées des coupes α et η'**

| | Coupe α | Coupe η' |
|---|---|---|
| Production (g/l) | 1000 | 700 |
| Paraffines (%poids) | 25,2 | 36,2 |
| Naphtènes (% poids) | 9,6 | 13,7 |
| Aromatiques (% poids) | 34,9 | 50,1 |
| Oléfines (% poids) | 30,3 | |
| Indice d'octane RON | 92 | 85 |

## Revendications

1. Procédé de transformation d'une coupe essence issue du procédé de craquage catalytique en lit fluidisé comprenant des oléfines linéaires et ramifiées comprenant de 4 à 15 atomes de carbone, ledit procédé comprenant les étapes suivantes :
a) une étape de séparation par membrane de la charge hydrocarbonée permettant de produire une coupe β contenant la majorité des oléfines linéaires présentes dans ladite charge, et une coupe γ contenant la majorité des oléfines ramifiées constituant une essence à fort indice d'octane, c'est à dire supérieur à celui de la charge, ladite étape de séparation étant réalisée à une température comprise entre 80°C et 300°C, et au moyen d'une membrane à base de zéolithe MFI,
b) une étape de traitement par oligomérisation des oléfines linéaires contenues dans les effluents issus de l'étape de séparation sur membrane ( coupe β) dans les conditions suivantes: pression comprise entre 0,3 et 4 MPa, rapport débit volumique de charge sur volume de catalyseur (VVH) compris entre 0,2 litres/litre.heure et 10 litres/litre.heure, température comprise entre 100°C et 250°C, le catalyseur utilisé comprenant au moins un métal du groupe VIB.
c) une étape de séparation par distillation des effluents issus de l'étape d'oligomérisation en au moins deux coupes:
- une coupe légère δ comprenant les hydrocarbures dont le point de distillation final est inférieur à une température comprise entre 150°C et 200°C, ladite coupe δ étant toute entière mélangée à l'effluent de l'unité de séparation par membrane contenant la majorité des oléfines ramifiées ( coupe y),
- une coupe lourde η comprenant les hydrocarbures dont le point de distillation initial est supérieur à une température comprise entre 150°C et 200°C,
d) une étape d'hydrogénation de la coupe η en vue d'obtenir un gazole à indice de cétane au moins égal à 35, et préférentiellement supérieur à 45.

2. Procédé selon la revendication 1, dans lequel l'étape d'oligomérisation est effectuée en présence d'un catalyseur comprenant au moins un métal du groupe VIB de la classification périodique, et un oxyde dudit métal.

3. Procédé selon l'une quelconque des revendications 1 ou 2, dans lequel l'unité de séparation par membrane utilise une membrane à base de zéolithes de type MFI ou ZSM-5, natives ou ayant été échangées avec des ions H+; Na +; K+; Cs+; Ca+; Ba+.

4. Procédé selon l'une des revendications 1 à 3, dans lequel la coupe δ présente un point final de distillation compris entre 150°C et 180°C.

5. Procédé selon l'une des revendications 1 à 4, dans lequel ladite coupe essence comprend de 4 à 11 atomes de carbone.

6. Procédé selon l'une des revendications 1 à 5, dans lequel on mélange à ladite coupe essence issue du procédé de craquage catalytique une coupe essence de distillation directe du brut de point final proche de 200°C.

7. Procédé selon l'une des revendications 1 à 6, comprenant une étape d'élimination d'au moins une partie des impuretés azotés ou basiques contenues dans la coupe essence issue du procédé de craquage catalytique, cette étape de purification étant située en amont de l'étape de séparation par membrane.

8. Procédé selon la revendication 7 dans lequel lesdits composés sont éliminés par adsorption sur un solide acide choisi dans le groupe formé par les silicoaluminates, les titanosilicates, les oxydes mixtes alumine titane, les argiles et les résines.

## Claims

1. Process for converting a gasoline cut coming from a fluidized catalytic cracking unit ( FCC) comprising linear and branched olefins comprising from 4 to 15 carbon atoms, said process comprising the following stages:
a) a stage of membrane separation of the hydrocarbon charge under conditions making it possible to produce a cut β containing the majority of the linear olefins present in said charge, and a cut γ containing the majority of the branched olefins, constituting a gasoline with a high octane number, i.e. greater than that of the charge, said separation stage operating at a temperature in the range 80°C to 300°C and using a membrane based on zeolite MFI,
b) a stage of treatment of the linear olefins contained in the effluents coming from the membrane separation stage (cut β) under the following conditions, pressure ranging between 0.3 and 4 MPa, volumetric feed flow rate on catalyst volume ratio (HSV) ranging between 0.2 litres/litre.heure and 10 litres/litre.heure, temperature ranging between 100°C and 250°C, and using a catalyst containing at least a metal belonging to VIB group,
c) a stage of separation by distillation of the effluents coming from the oligomerization stage into at least two cuts:
- a light cut δ, comprising the hydrocarbons the final boiling point of which is below a temperature comprised between 150°C and 200°C, said cut δ being entirely mixed with the effluent coming from the membrane separation stage containing the majority of the branched olefins (cut γ),
- a heavy cut η, comprising the hydrocarbons the initial boiling point of which is above a temperature comprised between 150°C and 200°C,
d) a stage of hydrogenation of the cut η under conditions for obtaining a gas oil with a cetane number at least equal to 35, and preferably greater than 45.

2. Process according to claims 1, wherein the oligomerization stage is carried out in the presence of a catalyst comprising at least one metal of group VIB of the periodic table, and an oxide of said metal.

3. Process according to any one of claims 1 to 2, wherein the membrane separation unit utilizes a membrane based on zeolites of MFI or ZSM-5 type, native or having been exchanged with H+, Na+, K+, Cs+, Ca+, Ba+ ions.

4. Process according to any one of claims 1 to 3, wherein the δ cut has a final boiling point ranging between 150°C and 180°C.

5. Process according to any one of claims 1 to 4, wherein said gasoline cut has a number of carbon atoms ranging between 4 and 11.

6. Process according to any one of claims 1 to 5, wherein said gasoline cut coming from the fluidized catalytic cracking unit is mixed with a gasoline cut coming from the direct distillation of the crude and having a final boiling point close to 200°C.

7. Process according to any one of claims 1 to 6, comprising a stage of elimination of at least some of the nitrogenous or basic impurities contained in the initial hydrocarbons charge, this purification stage being situated upstream of the membrane separation stage.

8. Process according to claims 7, wherein said nitrogenous or basic impurities are removed by adsorption using a solid acid belonging to the group defined by: silicoaluminates, the titanosilicates, mixed alumina titanium oxides, clays, resins.

## Patentansprüche

1. Verfahren zur Umwandlung eines Benzinschnitts, der aus dem katalytischen Wirbelschichtcrackverfahren stammt, der lineare und verzweigte Olefine umfasst, die 4 bis 15 Kohlenstoffatome umfassen, wobei das Verfahren die folgenden Schritte umfasst:
a) einen Schritt der Trennung mittels Membran der Kohlenwasserstoffbeschickung, der es ermöglicht, einen Schnitt β, der den Großteil der linearen Olefine enthält, die in der Beschickung vorhanden sind, und einen Schnitt γ zu produzieren, der den Großteil der verzweigten Olefine enthält, der ein Benzin mit hoher Oktanzahl, das heißt, größer als diejenige der Beschickung, bildet, wobei der Schritt der Trennung bei einer Temperatur im Bereich zwischen 80 °C und 300 °C und mittels einer Membran auf der Basis des MFI-Zeolithen ausgeführt wird,
b) einen Schritt der Behandlung mittels Oligomerisation der linearen Olefine, die in den Abflüssen, die aus dem Schritt der Trennung auf Membran (Schnitt β) stammen, enthalten sind, unter den folgenden Bedingungen, Druck im Bereich zwischen 0,3 und 4 MPa, Verhältnis der Durchflussgeschwindigkeit der Beschickung zum Katalysatorvolumen (HSV) im Bereich zwischen 0,2 Liter/Liter.Stunde und 10 Liter/Liter.Stunde, Temperatur im Bereich zwischen 100 °C und 250 °C, wobei der verwendete Katalysator mindestens ein Metall der Gruppe VIB umfasst,
c) einen Schritt der Trennung mittels Destillation der Abflüsse, die aus dem Schritt der Oligomerisation stammen, in mindestens zwei Schnitte:
- einen leichten Schnitt δ, der die Kohlenwasserstoffe umfasst, deren Destillationsendpunkt kleiner ist als eine Temperatur im Bereich zwischen 150 °C und 200 °C, wobei der Schnitt δ vollständig mit dem Abfluss aus der Einheit zur Trennung mittels Membran gemischt ist, der den Großteil der verzweigten Olefine enthält (Schnitt γ),
- einen schweren Schnitt η, der die Kohlenwasserstoffe umfasst, deren Anfangsdestillationspunkt größer ist als eine Temperatur im Bereich zwischen 150 °C und 200 °C,
d) einen Schritt der Hydrierung des Schnitts η, um ein Gasöl mit einer Cetanzahl von mindestens gleich 35 und bevorzugt größer als 45 zu erhalten.

2. Verfahren nach Anspruch 1, wobei der Schritt der Oligomerisation in Gegenwart eines Katalysators durchgeführt wird, der mindestens ein Metall der Gruppe VIB des Periodensystems der Elemente und ein Oxid des Metalls umfasst.

3. Verfahren nach einem der Ansprüche 1 oder 2, wobei die Einheit zur Trennung mittels Membran eine Membran auf der Basis von Zeolithen vom Typ MFI oder ZSM-5 verwendet, die nativ sind oder einem lonenaustausch mit H⁺; Na⁺; K⁺; Cs⁺; Ca⁺; Ba⁺ unterzogen wurden.

4. Verfahren nach einem der Ansprüche 1 bis 3, wobei der Schnitt ö einen Destillationsendpunkt im Bereich zwischen 150 °C und 180 °C aufweist.

5. Verfahren nach einem der Ansprüche 1 bis 4, wobei der Benzinschnitt 4 bis 11 Kohlenstoffatome umfasst.

6. Verfahren nach einem der Ansprüche 1 bis 5, wobei dem Benzinschnitt, der aus dem katalytischen Krackverfahren stammt, ein Benzinschnitt aus der Gleichstromdestillation des Rohöls mit einen Endpunkt nahe bei 200 °C beigemischt wird.

7. Verfahren nach einem der Ansprüche 1 bis 6, das einen Schritt zur Entfernung mindestens eines Teils der stickstoffhaltigen oder basischen Verunreinigungen umfasst, die in dem Benzinschnitt enthalten sind, der aus dem katalytischen Krackverfahren stammt, wobei dieser Schritt der Reinigung stromaufwärts des Schritts zur Trennung mittels Membran liegt.

8. Verfahren nach Anspruch 7, wobei die Verbindungen durch Adsorption auf einer festen Säure entfernt werden, ausgewählt aus der Gruppe gebildet aus den Aluminiumsilicaten, Titansilicaten, Tonerde-Titan-Mischoxiden, Tonen und Harzen.
